# EUROPÄISCHE PATENTANMELDUNG

(11) **EP 4 786 400 A1**
(43) Veröffentlichungstag der Anmeldung: **05.08.2026**
(21) Anmeldenummer: 25224440.5
(22) Anmeldetag: 17.12.2025
(51) Int. Cl.: B66C 23/82

(54) **TELESKOPAUSLEGER UND KRAN**

(30) Priorität: 29.01.2025 DE 102025103128
(71) Anmelder: Liebherr-Werk Ehingen GmbH, 89584 Ehingen/Donau (DE)
(72) Erfinder: SEELE, Alexander, 89584 Ehingen/Donau (DE); HELBIG, Mario, 89584 Ehingen/Donau (DE)
(74) Vertreter: Lorenz Seidler Gossel Part. mbB

(57) **Zusammenfassung**

Die vorliegende Erfindung betrifft einen Teleskopausleger mit einem Wippelement zum Wippen des Teleskopauslegers, einem Anlenkschuss und einem Tragelement, wobei das Tragelement mindestens an der Unterseite des Anlenkschusses angeordnet ist und eine Aufnahme, die zur Befestigung des Wippelements ausgebildet ist, aufweist, wobei der Teleskopausleger ein oder mehrere, insbesondere zwei, Bügelelemente aufweist, die mindestens an der Oberseite des Anlenkschusses angeordnet sind und mit dem Tragelement verbunden sind, sodass das Tragelement und das Bügelelement oder die Bügelelemente den Anlenkschuss umschließen.

## Beschreibung

Die vorliegende Erfindung betrifft einen Teleskopausleger mit einem Wippelement zum Wippen des Teleskopauslegers, einem Anlenkschuss und einem Tragelement, wobei das Tragelement mindestens an der Unterseite des Anlenkschusses angeordnet ist und eine Aufnahme, die zur Befestigung des Wippelements ausgebildet ist, aufweist.

Aus der JP 2010 126287 A, der DE 10 2019 110 505 B3 und der DE 10 2017 110 412 A1 sind solche Teleskopausleger bekannt.

In den Fig. 6 und 7 ist beispielhaft jeweils ein Kran 1000 in Form eines Mobilkrans dargestellt, der einen Unterwagen 1010 und einen Oberwagen 1020, der wiederum einen Teleskopausleger 1021 und eine Drehbühne 1022 aufweist, aufweist.

Um den Teleskopausleger 1021 aufrichten zu können, verbindet ein Wippzylinder 1 den Teleskopausleger 1021 und die Drehbühne 1022. Der Teleskopausleger 1021 weist einen Anlenkschuss mit dem der Teleskopausleger 1021 über eine Anlenkung des Anlenkschusses an der Drehbühne 1022 angelenkt ist und mehrere aus dem Anlenkschuss austeleskopierbare Teleskopschüsse auf.

Bei dem in Fig. 6 dargestellten Kran ist jeweils an einer Seite des Anlenkschusses ein Wippzylinder 1 angeordnet. Bei dem in Fig. 7 dargestellten Kran ist ein Wippzylinder 1 unterhalb des Anlenkschusses angeordnet.

Aus Fig. 8 geht hervor, dass in einem Betrieb des Krans 1000 durch eine am Teleskopausleger 1021 angeordnete Hublast und deren Hebelwirkung sehr große Kräfte am oder in dem Wippzylinder 1 entstehen können. Um diese großen Kräfte in den Teleskopausleger 1021 einzuleiten, wird an diesem ein Wippzylinderkasten 2, der als Blechkonstruktion ausgebildet ist, angeschweißt. Der Wippzylinderkasten 2 ist auch in Fig. 6 markiert. Der Wippzylinder 1 ist an dem Wippzylinderkasten 2 angelenkt. Durch die von der Drehbühne 1022 beabstandete Hublast entsteht ein Lastmoment in dem Teleskopausleger 2021, welches den Teleskopausleger 1021 belastet.

Der in seinem Querschnitt annähernd kreiszylinderförmig ausgeführte Teleskopausleger 1021 nimmt das entstehende Lastmoment über die Druckkraft 5 im Wippzylinder 1 und dem Wippzylinderkasten 2 sowie einer Anlenkung in Form einer Bolzenverbindung am Ende des Teleskopauslegers 1021 zur Drehbühne 1022, auf.

Bei großen Kranen wird ein Wippzylinder 1 jeweils an einer Seite des Wippzylinderkastens 2 bzw. des Teleskopauslegers 1021 angebracht, um eine möglichst große Querschnittsfläche (in Höhe und Breite) für den Teleskopausleger 1021 zu ermöglichen.

Je nach Position des Wippzylinders 1 oder der Wippzylinder 1 wird die Konstruktion des Wippzylinderkastens 2 angepasst. Fig. 8 zeigt, dass der Wippzylinder 1 in einem Winkel 74 zum Teleskopausleger 1021 steht. Die Druckkraft 5 kann somit in eine Kraft entlang des Teleskopauslegers 1021 und in eine Kraft, die quer zum Teleskopausleger 1021 entlang der Hochachse wirkt, zerlegt werden.

Wie dies insbesondere aus den Fig. 9 und 11 hervorgeht, weist der Anlenkschuss 7 des Teleskopauslegers 1021 zwei Seitenwände 4 auf. Der Anlenkschuss 7 ist ein Teleskopauslegerprofil des Teleskopauslegers 1021.

Die Druckkraft 5 jedes Wippzylinders 1 wird seitlich am Anlenkschuss 7 des Teleskopauslegers 1021 eingeleitet.

Die Druckkraft 5 jedes Wippzylinders 1 wird über eine jeweils seitliche Aufnahme in Form einer Bolzenaufnahme und/oder Anlenkung, die eine in Fig. 9 dargestellte Wippzylinderaufnahme 21 bilden, eingeleitet. Durch die Druckkraft 5, welche unter einem Winkel 74 zur Längsachse 71 des Anlenkschusses 7 des Teleskopauslegers 1021 wirkt, wie dies aus Fig. 8 hervorgeht, entsteht jeweils ein Krempelmoment 51 um die Hochachsen 52 an den Seitenwänden 4 des Anlenkschusses 7 bzw. des Teleskopauslegers 1021, das in den Fig. 10 und 11 dargestellt ist.

Der Anlenkschuss 7 wird resultierend aus dem Krempelmoment 51 durch eine Druckbelastung 41 und eine Zugbelastung 42, welche in Fig. 11 durch Pfeile illustriert ist belastet. Diese Belastungen 41 und 42 werden durch die Seitenwände 4 des Anlenkschusses 7 aufgenommen. Diese Aufnahme der Belastungen 41 und 42 wird durch eine möglichst kraftflussoptimierte Blechkonstruktion des Wippzylinderkastens 2 ermöglicht.

Gemäß dem Stand der Technik sind verschiedene Formen von Wippzylinderkästen 2 bekannt, welche als Blechkonstruktion eine Art Halbschale bilden, in der der Anlenkschuss 7 liegt und die mittels Schweißnähten 31 nahezu rundum mit dem Anlenkschuss 7 verbunden ist, wie dies aus Fig. 9 hervorgeht.

Je nach Position der Wippzylinderaufnahme 21 und bei entsprechender Hublast kann die Belastung durch die Druckbelastung 41, die Zugbelastung 42 und das Krempelmoment 51 zur Überbeanspruchung des Anlenkschusses 7 führen.

Die linke Querschnittsansicht in Fig. 1a zeigt den Querschnitt eines Teleskopauslegers eines kleineren Krans 1000 mit nur einem mittels einer Wippzylinderaufnahme 21 angebundenen Wippzylinder 1 mittig unter dem Anlenkschuss 7. Hier ist die Druckkraft 5 von nur einem Wippzylinder 1 aufbringbar. Die anderen Querschnittsansichten in Fig. 1a zeigen die Lösung bei einem Kran 1000 mit zwei Wippzylinderaufnahmen 21 bzw. Wippzylindern 1. Hier ist die Druckkraft 5 nicht von nur einem Wippzylinder 1 aufbringbar.

Je nach Kran ist die Krafteinleitung des oder der Wippzylinder 1 bzw. die Wippzylinderaufnahme 21 unterschiedlich positioniert.

Die mittlere Querschnittsansicht in Fig. 1a zeigt den Querschnitt eines Teleskopauslegers eines Krans 1000, wobei zwei Wippzylinder 1 bzw. Wippzylinderaufnahmen 21 seitlich unter dem Anlenkschuss 7 angeordnet sind.

Die rechte Querschnittsansicht in Fig. 1a zeigt den Querschnitt eines Teleskopauslegers eines Krans 1000, wobei zwei Wippzylinder 1 bzw. Wippzylinderaufnahmen 21 seitlich neben dem Anlenkschuss 7 angeordnet sind.

Aus den Figuren 12 bis 15 geht ein Anlenkschuss eines Teleskopauslegers aus dem Stand der Technik hervor. Dieser Anlenkschuss aus dem Stand der Technik weist ein Anschlusselement 8 zum Anschluss bzw. zur Anlenkung und/oder Verbindung einer TY-Abspannung 9, also einer räumlichen Abspannung des Teleskopauslegers, auf. Ein solcher Anlenkschluss weist zusätzlich einen Wippzylinderkasten 2 zur Ableitung der Druckkräfte 5 der Wippzylinder auf. Die Druckkräfte 5 werden nicht über das Anschlusselement 8 abgeleitet.

Das Anschlusselement 8 umfasst den Anlenkschuss nicht komplett. Am unteren Bereich des Anlenkschusses ist das Anschlusselement 8 nicht geschlossen, wie dies aus Fig. 15 hervorgeht. Der Kraftfluss 92 zur Einleitung der Normalkräfte 91 der TY-Abspannung 9 verläuft nur in zu dem Anlenkschuss senkrechter Richtung, wie dies aus den Fig. 12 bis 14 hervorgeht. Im Gegensatz dazu verläuft der Kraftfluss der Druckkräfte 5 am Wippzylinderkasten 2 mehr in Längsrichtung des jeweiligen Anlenkschusses.

Das Anschlusselement 8 dient dazu die Normalkräfte 91, welche senkrecht zur Längsachse 71 des Anlenkschusses wirken, aufzunehmen.

Bei der Einleitung der Normalkräfte 91 an der TY-Abspannung 9 entsteht kein Krempelmoment, welches in den weniger steifen Bereichen des Anlenkschusses zu großen Beanspruchungen führen kann.

Vor diesem Hintergrund liegt der vorliegenden Erfindung die Aufgabe zugrunde, einen o.g. Teleskopausleger, insbesondere im Hinblick auf eine verbesserte Einleitung von Kräften eines Wippelements in den Anlenkschuss bzw. den Teleskopausleger, zu verbessern.

Diese Aufgabe wird durch den Gegenstand mit den Merkmalen des unabhängigen Anspruchs 1 gelöst. Vorteilhafte Weiterbildungen der Erfindung sind Gegenstand der abhängigen Ansprüche.

Demnach ist erfindungsgemäß vorgesehen, dass der Teleskopausleger ein oder mehrere, insbesondere zwei, Bügelelemente aufweist, die mindestens an der Oberseite des Anlenkschusses angeordnet sind und mit dem Tragelement verbunden sind, sodass das Tragelement und das Bügelelement oder die Bügelelemente den Anlenkschuss umschließen.

Vorzugsweise ist vorgesehen, dass das Tragelement halbschalenförmig ausgebildet ist, wobei das Tragelement den Anlenkschuss in einem Querschnitt teilweise umschließt.

Der Anlenkschuss liegt vorzugsweise in dem Tragelement.

Das Tragelement und/oder die Bügelelemente bilden vorzugsweise einen Wippzylinderkasten mit seitlicher Krafteinleitung.

Das Tragelement und/oder die Bügelelemente bilden vorzugsweise einen den Anlenkschuss umschließenden Wippzylinderkasten.

Vorzugsweise weist das Bügelelement zwei Enden auf und beide Enden jedes Bügelelements sind vorzugsweise an dem Tragelement angeordnet.

Das Tragelement kann auch als Wippzylinderkasten bezeichnet werden.

Der Anlenkschuss weist vorzugsweise eine Oberseite, eine Unterseite und zwei, die Oberseite und die Unterseite verbindende Seiten auf. Die Oberseite kann auch als Oberwand, die Unterseite kann auch als Unterwand und die Seiten können auch als Seitenwände bezeichnet werden.

Vorzugsweise ist vorgesehen, dass das Tragelement über mindestens einen Teil der Unterseite, jeweils mindestens über einen Teil der Seiten und/oder mindestens über einen Teil der Oberseite des Anlenkschusses verläuft und das Bügelelement oder eines der Bügelelemente über den Teil des Anlenkschusses verläuft, über den das Tragelement nicht verläuft.

Das Tragelement und das Bügelelement oder die Bügelelemente umschließen den Anlenkschuss in Längsrichtung vorzugsweise nicht vollständig. In Längsrichtung weist das Tragelement vorzugsweise eine größere Ausdehnung auf, als das Bügelelement oder die Bügelelemente.

Es ist denkbar, dass das Tragelement auch teilweise auf der Oberseite des Anlenkschuss verläuft.

Vorzugsweise ist vorgesehen, dass das Tragelement in einem Querschnitt über mindestens einen Teil der Unterseite, in dem Querschnitt jeweils mindestens über einen Teil der Seiten verläuft und eines der Bügelelemente in dem Querschnitt über den Teil des Anlenkschusses verläuft, über den das Tragelement nicht verläuft.

Jeder Querschnitt ist vorzugsweise ein Querschnitt des Teleskopauslegers.

Vorzugsweise ist vorgesehen, dass das Tragelement und eines der Bügelelemente den Anlenkschuss in einem Querschnitt vollständig umschließen.

Vorzugsweise ist vorgesehen, dass das Tragelement in einem weiteren Querschnitt über mindestens einen Teil der Unterseite und jeweils in dem weiteren Querschnitt und/oder jeweils in Längsrichtung des Anlenkschusses mindestens über einen Teil der Seiten verläuft und ein weiteres der Bügelelemente an die Abschnitte des Tragelements, die jeweils in dem weiteren Querschnitt und/oder jeweils in Längsrichtung mindestens über einen Teil der Seiten verlaufen anschließt und über den Teil des Anlenkschusses verläuft, über den das Tragelement nicht verläuft.

Vorzugsweise ist vorgesehen, dass keines der Bügelelemente direkt mit dem Anlenkschuss verbunden, insbesondere verschweißt, ist und/oder dass keines der Bügelelemente vollständig mit dem Anlenkschuss verbunden, insbesondere verschweißt, ist und/oder dass jeweils ein oder mehrere Spalte zwischen dem jeweiligen Bügelelement und dem Anlenkschuss vorhanden ist.

Vorzugsweise ist vorgesehen, dass das Tragelement eine weitere, insbesondere eine zu der genannten Aufnahme baugleiche, Aufnahme, die zur Befestigung eines Wippelements ausgebildet ist, aufweist, wobei das Tragelement weiter mindestens teilweise an beiden Seiten des Anlenkschusses und/oder weiter mindestens teilweise an der Oberseite des Anlenkschusses angeordnet ist, wobei eine der Aufnahmen auf einer Seite des Anlenkschusses an dem Tragelement und die andere Aufnahme auf der anderen Seite des Anlenkschusses an dem Tagelement vorhanden ist.

Jede Aufnahme kann eine Bolzenaufnahme sein.

Vorzugsweise ist vorgesehen, dass jedes Bügelelement baugleich oder voneinander verschieden und/oder in Kastenbauweise ausgeführt ist und/oder einen länglichen Abschnitt und zwei davon abgewinkelte kürzere Abschnitte aufweist.

Vorzugsweise ist vorgesehen, dass beide Enden, insbesondere die kürzeren Abschnitte, jedes Bügelelements mit dem Tragelement verbunden, insbesondere verschweißt, sind.

Vorzugsweise ist vorgesehen, dass mit dem Tragelement hinten und vorne jeweils mehrere, insbesondere in Längsrichtung des Anlenkschusses verlaufende, bspw. dreieckige, Rippen verbunden, insbesondere verschweißt, sind, die auch mit dem Anlenkschuss verbunden, insbesondere verschweißt, sind.

Vorzugsweise ist vorgesehen, dass das Tragelement in Kastenbauweise ausgeführt ist und/oder mit dem Anlenkschuss vollständig oder teilweise verbunden, insbesondere verschweißt, ist.

Vorzugsweise ist vorgesehen, dass jede Aufnahme in einem oberen Viertel, Fünftel oder Sechstel des Anlenkschusses, vorzugsweise über einer neutralen Faser des Anlenkschusses, angeordnet ist.

Vorzugsweise ist vorgesehen, dass das Tragelement und jedes Bügelelement aus Stahlblechen bestehen und als Schweißkonstruktionen ausgeführt sind.

Die Erfindung betrifft auch einen Kran, insbesondere Mobilkran mit einem erfindungsgemäßen Teleskopausleger.

Der Kran, insbesondere Mobilkran, weist vorzugsweise eine Drehbühne auf, wobei der Teleskopausleger an der Drehbühne wippbar angelenkt ist, wobei der Kran ein längenveränderliches Wippelement aufweist, das zwei Enden aufweist und ein Ende an einer Aufnahme des Tragelements und das andere Ende an der Drehbühne angelenkt ist, wobei der Teleskopausleger gegenüber der Drehbühne durch Änderung der Länge des Wippelements wippbar ist.

Jedes Wippelement ist vorzugsweise ein Wippzylinder, insbesondere ein Hydraulikzylinder.

Vorzugsweise ist vorgesehen, dass der Kran einen Unterwagen, aufweist und die Drehbühne drehbar auf dem Unterwagen angeordnet ist.

Vorzugsweise ist vorgesehen, dass der Kran ein weiteres, insbesondere ein zu dem genannten Wippelement baugleiches, längenveränderliches Wippelement aufweist, das zwei Enden aufweist und ein Ende an einer Aufnahme des Tragelements und das andere Ende an der Drehbühne angelenkt ist, wobei der Teleskopausleger gegenüber der Drehbühne durch Änderung der Länge der Wippelemente wippbar ist, wobei eines der Wippelemente auf einer Seite des Teleskopauslegers an einer Aufnahme des Tragelements und das andere Wippelement auf der anderen Seite des Teleskopauslegers an einer Aufnahme des Tragelements angeordnet ist.

An dieser Stelle wird darauf hingewiesen, dass die Begriffe "ein" und "eine" nicht zwingend auf genau eines der Elemente verweisen, wenngleich dies eine mögliche Ausführung darstellt, sondern auch eine Mehrzahl der Elemente bezeichnen können. Ebenso schließt die Verwendung des Plurals auch das Vorhandensein des fraglichen Elementes in der Einzahl ein und umgekehrt umfasst der Singular auch mehrere der fraglichen Elemente. Weiterhin können alle hierin beschriebenen Merkmale der Erfindung beliebig miteinander kombiniert oder voneinander isoliert beansprucht werden.

Weitere Vorteile, Merkmale und Effekte der vorliegenden Erfindung ergeben sich aus der nachstehenden Beschreibung bevorzugter Ausführungsbeispiele unter Bezugnahme auf die Figuren, in welchen gleiche oder ähnliche Bauteile durch dieselben Bezugszeichen bezeichnet sind. Hierbei zeigen:
- Fig. 1:: eine Querschnittsansicht eines Teleskopauslegers aus dem Stand der Technik und eine Querschnittsansicht einer Ausführungsformen eines erfindungsgemäßen Teleskopauslegers.
- Fig. 1a:: drei Querschnittsansichten von Teleskopauslegern aus dem Stand der Technik.
- Fig. 2:: eine perspektivische Ansicht einer Ausführungsformen eines erfindungsgemäßen Teleskopauslegers.
- Fig. 3:: eine perspektivische Ansicht einer Ausführungsformen eines erfindungsgemäßen Teleskopauslegers.
- Fig. 3a:: eine Skizze einer Ausführungsformen eines Teleskopauslegers aus dem Stand der Technik.
- Fig. 4:: eine Querschnittsansicht einer Ausführungsformen eines erfindungsgemäßen Teleskopauslegers.
- Fig. 5:: ein Detail der Querschnittsansicht aus Fig. 4.
- Fig. 6:: eine perspektivische Ansicht eines Krans aus dem Stand der Technik.
- Fig. 7:: eine Seitenansicht eines Krans aus dem Stand der Technik.
- Fig. 8:: eine Skizze von Bauteilen eines Krans aus dem Stand der Technik.
- Fig. 9:: eine perspektivische Ansicht eines Teleskopauslegers aus dem Stand der Technik.
- Fig. 10:: eine Draufsicht eines Teleskopauslegers aus dem Stand der Technik.
- Fig. 11:: eine perspektivische Ansicht eines Teleskopauslegers aus dem Stand der Technik.
- Fig. 12:: eine perspektivische Ansicht eines Teleskopauslegers aus dem Stand der Technik.
- Fig. 13:: eine perspektivische Ansicht eines Teleskopauslegers aus dem Stand der Technik.
- Fig. 14:: eine perspektivische Schnittansicht eines Teleskopauslegers aus dem Stand der Technik.
- Fig. 15:: eine perspektivische Schnittansicht eines Teleskopauslegers aus dem Stand der Technik.
- Fig. 16:: eine perspektivische Schnittansicht eines Teleskopauslegers aus dem Stand der Technik.

In Fig. 1 ist rechts ein Querschnitt eines Teleskopauslegers mit einem Anlenkschuss 7 und einem Tragelement in Form eines Wippzylinderkasten 2, der zwei Wippzylinderaufnahmen 21 aufweist, dargestellt, wobei der Wippzylinderkasten 2 im Querschnitt über die Unterseite und jeweils über einen Teil der Seitenwände 4 des Anlenkschusses 7 verläuft.

An der Oberseite des Anlenkschusses ist ein Bügelelement in Form eines Bügels 6 angeordnet, wobei der Bügel 6 im Querschnitt über die Oberseite des Anlenkschusses 7 und jeweils über einen Teil der Seitenwände 4 des Anlenkschusses 7 verläuft und auf beiden Seiten mit dem Wippzylinderkasten 2 verbunden ist.

Der Wippzylinderkasten 2 und ein oder mehrere Bügel 6 umschließen den Anlenkschuss 7.

Der Wippzylinderkasten 2 und/oder der oder die Bügel 6 sind als Blechkonstruktion ausgeführt.

Um die Druckkräfte 5 des Wippzylinders 1 zu minimieren wird die Wippzylinderaufnahme 21 des Wippzylinders möglichst hoch an der Seitenwand 4 positioniert. Hierdurch ergibt sich ein günstiger, in Fig. 8 dargestellter, Winkel 74 zwischen Wirkrichtung des Wippzylinders 1 und der Längsachse 71 des Anlenkschusses 7.

Dieser günstige Winkel 74 reduziert die notwendigen Druckkräfte 5 im Kranbetrieb und ermöglicht so eine schlankere Bauweise des Wippzylinders 1.

Der Anlenkschuss 7 weist im Bereich der Seitenwand 4 weniger Steifigkeit durch quer zur Seitenwand 4 wirkenden Kräfte auf als in Bereichen darüber oder darunter.

In Fig. 1 ist links ein Querschnitt eines aus dem Stand der Technik bekannten Teleskopauslegers mit einem Anlenkschuss 7 und einem Tragelement in Form eines Wippzylinderkasten 2, der zwei Wippzylinderaufnahmen 21 aufweist, dargestellt.

In der Ausführungsform des erfindungsgemäßen Teleskopauslegers wurden Wippzylinderaufnahmen 21 gegenüber dem aus dem Stand der Technik bekannten Teleskopausleger nach oben versetzt. Wie dies aus Fig. 1 hervorgeht, ergibt sich ein Höhenversatz 22. Hierdurch ist der Winkel 74 aus Figur 8 weiter optimiert und die Druckkraft 5 kann klein gehalten werden.

Insbesondere zur Steigerung der Tragfähigkeit des Teleskopauslegers bei möglichst geringem Gewicht werden ein, zwei oder mehrere Bügel 6 über dem Anlenkschuss 7 angeordnet.

Der Anlenkschuss 7 kann im Querschnitt ein beliebiges Profil einnehmen.

Der Anlenkschuss weist vorzugsweise in einem Bereich eines Querschnitts die Form einer Kreiszylinderschale auf und wird in mindestens einem Querschnitt durch den Wippzylinderkasten 2 und einen Bügel 6 umschlossen.

Ohne den oder die Bügel müsste die der Wippzylinderkasten entsprechend massiv ausgeführt werden, um die entstehende Druckbelastung 41 und Zugbelastung 42 resultierend aus dem Krempelmoment 51 der Druckkraft 5 in der Seitenwand 4 aufzunehmen und die fehlende Steifigkeit gegen Belastungen rechtwinklig zur Seitenwand 4 des Anlenkschusses 7 auszugleichen. Dies wäre nicht mit einem wirtschaftlichen Stahlbaugewicht umsetzbar.

Der Wippzylinderkasten 2 nimmt Druckkräfte 5 vorzugsweise hauptsächlich entlang der Längsachse 71 des Anlenkschusses 7 bzw. Teleskopauslegers auf und leitet diese in den Anlenkschuss 7 ein. Die aus der Druckbelastung und dem entstehenden Krempelmoment resultierenden Querbelastungen Druck 41 und Zug 42 werden von den Bügeln 6 aufgenommen.

Das wie oben erläutert entstehende Krempelmoment 51 resultiert in Zugkraftbelastungen 53 und Druckkraftbelastungen 54, wie dies aus Fig. 3 hervorgeht.

Über den Wippzylinderkasten 2 werden Zugkräfte 53 und Druckkräfte 54 in die Bügel 6 und in die an den Anlenkschuss 7 mittels Schweißnähten 31 angeschlossenen Rippen 23, die in Fig. 2 und Fig. 3 dargestellt sind, eingeleitet. Über die Bügel 6 werden die Zug- und Druckkräfte 42 und 41, welche aus der Druckkraft 5 und damit aus dem Krempelmonent 51 resultieren, kurzgeschlossen ohne den Anlenkschuss 7 zu überlasten. Somit entstehen Druck- 54 und Zugbelastungen 53 im Bügel 6.

Wie dies aus den Fig. 2 und 3 hervorgeht, weist der Wippzylinderkasten 21 zwei Halbschalen, die den Anlenkschuss 7 in einem unteren Bereich teilweise umschließen und zwei auf jeder Seite des Anlenkschusses 7 in Längsrichtung des Anlenkschusses 7 verlaufende Längselemente auf. In jedem der Längselemente ist eine Wippzylinderaufnahme 2 integriert. Die hintere Halbschale 24 ist breiter als die vordere Halbschale. Der hintere Bügel und der vordere Bügel 6 sind in einem gewissen Abstand zum Drehpunkt 52 angeordnet, um hier die Druck- 54 und Zugbelastungen 53 in den Bügeln 6 über einen größeren Hebelarm zu minimieren.

An die vordere Halbschale schließt sich der vordere Bügel 6 an. Der vordere Bügel 6 weist dieselbe Breite, wie die vordere Halbschale auf.

Die vordere Halbschale und der vordere Bügel 6 umschließen den Anlenkschuss 7 in einem Querschnitt vollständig.

Die Längselemente verlaufen weiter nach hinten als die hintere Halbschale 24. Jeweils an dem hinter der hinteren Halbschalen 24 liegenden Bereich jedes Längselements schließt sich der hintere Bügel 6 an.

Im hinteren Bereich des Wippzylinderkastens 21 ist auf Grund des Platzbedarfs der Wippzylinder 1 kein in einem Querschnitt umschließender Verlauf des Wippzylinderkastens 2 und des hinteren Bügels 6 möglich. Die Funktion eines in einem Querschnitt den Anlenkschuss 7 umlaufenden Aufbaus wird durch die hintere Halbschale 24 des Wippzylinderkastens 2 unterhalb der Wippzylinderaufnahme 21, den hinteren Bügel 6 und jeweils die Abschnitte der beiden in Längsrichtung verlaufenden Längselemente, die in Längsrichtung zwischen der hinteren Halbschale 24 und dem hinteren Bügel 6 liegen, übernommen.

Der hintere Bügel 6 schließt die Zugbelastung 42 in der Seitenwand 4 kurz und erfährt daher Zugkräfte 53. Der vordere Bügel 6 schließt die Druckbelastungen 41 in der Seitenwand 4 kurz und erfährt daher Druckkräfte 54.

In Bezug auf den Anlenkschuss werden die Begriff "hinten" und "vorne" vorzugsweise derart verwendet, dass "hinten" die Richtung der Anlenkung, mit der der Anlenkschuss an bspw. einem Kran angelenkt werden kann und "vorne" die andere Richtung bezeichnet. Ebenso beziehen sich "oben" und "unten" vorzugsweise auf Orientierungen, die bei einer bestimmungsgemäßen Verwendung des Teleskopauslegers, also bspw. bei einem auf einem Kran montierten und in Transportposition befindlichen Teleskopausleger vorhanden sind.

Ohne die beiden Bügel 6 würde der Anlenkschuss 7 eine wesentliche Mehrbelastung erfahren.

In Figur 3a ist die zu illustrativen Zwecken wesentlich überhöht dargestellte zu erwartende Verformung eines Anlenkschusses 7 aus dem Stand der Technik ohne Bügel 6 durch die Druckbelastung 41 und die Zugbelastung 42, welche durch Pfeile in Fig. 3a symbolisiert werden, dargestellt.

Der Kraftfluss der Druckkraft 5 im Wippzylinder 1 wurde optimiert und die Belastung so aufgeteilt, dass sowohl Bügel 6 als auch der Anlenkschuss 7 Lasten aufnehmen und zur anderen Seite kurzschließen.

Im hinteren Bereich des Anlenkschusses 7 wird die Umschließung durch die große Halbschale 24 des Wippzylinderkastens 2 unterhalb der Wippzylinderaufnahme 21, jeweils den Abschnitten der beiden in Längsrichtung verlaufenden Längselemente, die in Längsrichtung zwischen der hinteren Halbschale 24 und dem hinteren Bügel 6 liegen und den hinteren Bügel 6 gebildet, wie dies aus Fig. 3 hervorgeht.

Die Umschließung kann damit, bspw. ringartig, in einem Querschnitt oder auch über mehrere Querschnitte verlaufend erfolgen, wobei die Umschließung teilweise in Längsrichtung des Anlenkschusses 7 verläuft.

Vorzugsweise bezeichnet ein Querschnitt eine Querschnittsebene. Ein Querschnitt ist vorzugsweise ein Querschnitt senkrecht zur Längsachse des Anlenkschusses.

Die Bügel 6 sind dabei nicht, insbesondere nicht durch Schweißnähte mit dem Anlenkschuss 7 verbunden. Es ist ein Spalt 61 über die gesamte Breite jeweils zwischen den Bügeln 6 und dem Anlenkschuss 7 vorhanden, wie dies aus Fig. 5 hervorgeht. Damit können die negativen Einflüsse von Schweißverzug auf die Form- und Maßhaltigkeit des Anlenkschusses 7 vermieden werden. Ebenso wird keine Kerbe oder Gefügeveränderung im in Fig. 5 markierten durch Zugspannung hoch beanspruchten Bereich 10 des Anlenkschusses 7 erzeugt.

Denkbar ist, dass ohne einen Bügel, welcher den Anlenkschuss umschließt, die jeweils im Betrieb des Krans entstehenden Druckkräfte 5 mit der jeweils vorhandenen Position der Wippzylinderaufnahme 21 nicht oder nur mit wesentliche höheren Materialeinsatz und damit Gewicht, eingeleitet werden können.

Aus Fig. 16 geht der Einfluss des Höhenversatzes 22 der Wippzylinderaufnahme 21 zur Aufnahme des Wippzylinders 1 am Anlenkschuss 7 auf die Belastungen des Anlenkschusses 7 hervor. In Fig. 16 ist kein Bügel an dem Anlenkschuss 7 angeordnet.

In Fig. 16 wird die Höhe 72 des Anlenkschusses 7 und dessen neutrale 73 Faser bei Biegung dargestellt.

### Bezugszeichenliste:

1000: Kran
1010: Unterwagen
1020: Oberwagen
1021: Teleskopausleger
1022: Drehbühne
1: Wippzylinder
2: Wippzylinderkasten
21: Wippzylinderaufnahme
22: Höhenversatz der Wippzylinderaufnahme
23: Rippen zu Lasteinleitung am Wippzylinderkasten
24: Halbschale
31: Schweißnähte zwischen Anlenkschuss und Wippzylinderkasten
4: Seitenwand des Anlenkschusses
41: Druckbereich an der Seitenwand
42: Zugbereich an der Seitenwand
5: Druckkraft, welche insbesondere durch den Wippzylinder erzeugt wird
51: Krempelmoment, welches auf die Seitenwand des Anlenkschusses wirkt
52: Hochachse um welche das Krempelmoment wirkt
53: Zugkraft im hinteren Bügel
54: Druckkraft im vorderen Bügel
6: Bügel
61: Spalt zwischen Bügel und Anlenkschuss
7: Anlenkschuss
71: Längsachse des Anlenkschusses
72: Höhe des Anlenkschusses
73: Neutrale Faser des Anlenkschusses (in Bezug auf eine Biegebelastung)
74: Winkel Kraftwirkungslinie Wippzylinder zur Längsachse Anlenkschuss
8: Anschlusselement der TY-Abspannung
9: TY-Abspannung
91: Normalkraft aus Belastung durch TY-Abspannung
92: Kraftfluss im Anschlusselement der TY-Abspannung
10: Durch Zugspannung hoch beanspruchter Bereich

## Patentansprüche

1. Teleskopausleger mit einem Wippelement zum Wippen des Teleskopauslegers, einem Anlenkschuss und einem Tragelement, wobei das Tragelement mindestens an der Unterseite des Anlenkschusses angeordnet ist und eine Aufnahme, die zur Befestigung des Wippelements ausgebildet ist, aufweist, **dadurch gekennzeichnet, dass** der Teleskopausleger ein oder mehrere, insbesondere zwei, Bügelelemente aufweist, die mindestens an der Oberseite des Anlenkschusses angeordnet sind und mit dem Tragelement verbunden sind, sodass das Tragelement und das Bügelelement oder die Bügelelemente den Anlenkschuss umschließen.

2. Teleskopausleger nach Anspruch 1, **dadurch gekennzeichnet, dass** das Tragelement über mindestens einen Teil der Unterseite, jeweils mindestens über einen Teil der Seiten und/oder mindestens über einen Teil der Oberseite des Anlenkschusses verläuft und das Bügelelement oder eines der Bügelelemente über den Teil des Anlenkschusses verläuft, über den das Tragelement nicht verläuft.

3. Teleskopausleger nach Anspruch 1 oder 2, **dadurch gekennzeichnet, dass** das Tragelement in einem Querschnitt über mindestens einen Teil der Unterseite, in dem Querschnitt jeweils mindestens über einen Teil der Seiten verläuft und eines der Bügelelemente in dem Querschnitt über den Teil des Anlenkschusses verläuft, über den das Tragelement nicht verläuft.

4. Teleskopausleger nach Anspruch 3, **dadurch gekennzeichnet, dass** das Tragelement in einem weiteren Querschnitt über mindestens einen Teil der Unterseite und jeweils in dem weiteren Querschnitt und/oder jeweils in Längsrichtung des Anlenkschusses mindestens über einen Teil der Seiten verläuft und ein weiteres der Bügelelemente an die Abschnitte des Tragelements, die jeweils in dem weiteren Querschnitt und/oder jeweils in Längsrichtung mindestens über einen Teil der Seiten verlaufen anschließt und über den Teil des Anlenkschusses verläuft, über den das Tragelement nicht verläuft.

5. Teleskopausleger nach einem der vorhergehenden Ansprüche, **dadurch gekennzeichnet, dass** keines der Bügelelemente direkt mit dem Anlenkschuss verbunden, insbesondere verschweißt, ist und/oder dass keines der Bügelelemente vollständig mit dem Anlenkschuss verbunden, insbesondere verschweißt, ist und/oder dass jeweils ein oder mehrere Spalte zwischen dem jeweiligen Bügelelement und dem Anlenkschuss vorhanden ist.

6. Teleskopausleger nach einem der vorhergehenden Ansprüche, **dadurch gekennzeichnet, dass** das Tragelement eine weitere, insbesondere eine zu der genannten Aufnahme baugleiche, Aufnahme, die zur Befestigung eines Wippelements ausgebildet ist, aufweist, wobei das Tragelement weiter mindestens teilweise an beiden Seiten des Anlenkschusses und/oder weiter mindestens teilweise an der Oberseite des Anlenkschuss angeordnet ist, wobei eine der Aufnahmen auf einer Seite des Anlenkschuss an dem Tragelement und die andere Aufnahme auf der anderen Seite des Anlenkschuss an dem Tagelement vorhanden ist.

7. Teleskopausleger nach einem der vorhergehenden Ansprüche, **dadurch gekennzeichnet, dass** jedes Bügelelement baugleich oder voneinander verschieden und/oder in Kastenbauweise ausgeführt ist und/oder einen länglichen Abschnitt und zwei davon abgewinkelte kürzere Abschnitte aufweist.

8. Teleskopausleger nach einem der vorhergehenden Ansprüche, **dadurch gekennzeichnet, dass** beide Enden, insbesondere die kürzeren Abschnitte, jedes Bügelelements mit dem Tragelement verbunden, insbesondere verschweißt, sind.

9. Teleskopausleger nach einem der vorhergehenden Ansprüche, **dadurch gekennzeichnet, dass** mit dem Tragelement hinten und vorne jeweils mehrere, insbesondere in Längsrichtung des Anlenkschusses verlaufende, bspw. dreieckige, Rippen verbunden, insbesondere verschweißt, sind, die auch mit dem Anlenkschuss verbunden, insbesondere verschweißt, sind.

10. Teleskopausleger nach einem der vorhergehenden Ansprüche, **dadurch gekennzeichnet, dass** das Tragelement in Kastenbauweise ausgeführt ist und/oder mit dem Anlenkschuss vollständig oder teilweise verbunden, insbesondere verschweißt, ist.

11. Teleskopausleger nach einem der vorhergehenden Ansprüche, **dadurch gekennzeichnet, dass** jede Aufnahme in einem oberen Viertel, Fünftel oder Sechstel des Anlenkschusses, vorzugsweise über einer neutralen Faser des Anlenkschusses, angeordnet ist.

12. Teleskopausleger nach einem der vorhergehenden Ansprüche, **dadurch gekennzeichnet, dass** das Tragelement und jedes Bügelelement aus Stahlblechen bestehen und als Schweißkonstruktionen ausgeführt sind.

13. Kran, insbesondere Mobilkran mit einem Teleskopausleger nach einem der vorhergehenden Ansprüche.
